# EUROPÄISCHE PATENTSCHRIFT

(11) **EP 2 665 896 B1**
(45) Veröffentlichungstag und Bekanntmachung des Hinweises auf die Patenterteilung: **10.06.2015**
(21) Anmeldenummer: 12716196.6
(22) Anmeldetag: 16.01.2012
(51) Int. Cl.: F16B 37/04, F01D 9/02, F01D 5/14

(54) **Zwischengehäuse einer Gasturbine mit einer aussen liegenden Begrenzungswand welche stromaufwärts einer Stützrippe eine in Umfangrichtung verändernde Kontur aufweist zur Verringerung der Sekundärströmungsverluste**
Intermediate casing of a gas turbine engine comprising an outer boundary wall wich comprises upstream of a support strut a variable contour in circumferential direction in order to reduce secondary flow losses
Carter intermédiaire d'une turbine à gaz comprenant une paroi de limite extérieure en amont d'une entretoise avec un contour variable en direction circonférentielle pour minimiser les pertes de flux secondaires

(30) Priorität: 19.01.2011 DE 102011008812
(43) Veröffentlichungstag der Anmeldung: 27.11.2013
(73) Patentinhaber: MTU Aero Engines AG, 80995 München (DE)
(72) Erfinder: HOEGER, Martin, 85435 Erding (DE); MAHLE, Inga, 81669 München (DE); GIER, Jochen, 85757 Karisfeld (DE)
(86) Internationale Anmeldenummer: PCT/DE2012/000032
(87) Internationale Veröffentlichungsnummer: WO 2012/097798

(56) Entgegenhaltungen:
- EP-A1- 2 261 462
- EP-A2- 0 846 867
- WO-A2-2009/019282
- DE-A1-102008 021 053
- US-A1- 2006 127 214
- US-A1- 2007 258 818
- US-A1- 2008 276 621

## Beschreibung

Die Erfindung betrifft ein Gehäuse eines Gastriebwerks nach dem Oberbegriff des Patentanspruchs 1, wie dieses aus der US 2008/0276621 A1 und WO 2009/019282 A2 bekannt ist.

Eine mehrwellige Strömungsmaschine wie zum Beispiel ein mehrwelliges Gastriebwerk verfügt über mehrere Verdichterkomponenten, mindestens eine Brennkammer und mehrere Turbinenkomponenten. So verfügt ein zweiwelliges Gastriebwerk über einen Niederdruck-verdichter, einen Hochdruckverdichter, mindestens eine Brennkammer, eine Hochdruckturbine sowie eine Niederdruckturbine. Ein dreiwelliges Gastriebwerk verfügt über einen Niederdruckverdichter, einen Mitteldruckverdichter, einen Hochdruckverdichter, mindestens eine Brennkammer, eine Hochdruckturbine, eine Mitteldruckturbine und eine Niederdruckturbine.

Fig. 1 zeigt einen stark schematisierten Ausschnitt aus einem mehrwelligen Gastriebwerk im Bereich eines Rotors 10 einer Hochdruckturbine 11 sowie eines Rotors 12 einer Niederdruckturbine 13. Zwischen der Hochdruckturbine 11 und der Niederdruckturbine 13 erstreckt sich ein Zwischengehäuse 14 mit einem Übergangströmungskanal 33, um die Strömung, welche die Hochdruckturbine 11 verlässt, der Niederdruckturbine 13 zuzuführen, wobei im Übergangsströmungskanal 33 mindestens eine Stützrippe 15 positioniert ist.

Bei der Stützrippe 15 handelt es sich um ein statorseitiges Bauteil, welches die den Übergangsströmungskanal 33 durchströmende Strömung führt. Eine solche strömungsführende Stützrippe 15 verfügt über eine Vorderkante 16, die auch als Strömungseintrittskante bezeichnet wird, über eine Hinterkante 17, die auch als Strömungsaustrittskante bezeichnet wird, und über Seitenwände 18.

In den Übergangströmungskanal 33 kann (siehe Fig. 1) stromaufwärts der Stützrippen 15 im Bereich eines Eintritts in den Übergangsströmungskanal 33 bzw. im Bereich einer Vorderkante 34 des Zwischengehäuses 14 radial außen in denselben eine Kavität 19 münden, durch die in geringem Maße Kühlluft 21 a austreten kann, die sich mit der die Hochdruckturbine 11 verlassenden Gasströmung 20 vermischt. Diese Kavität 19 befindet sich zwischen den NDT-Gehäuse und dem Zwischengehäuse 14, die mit einer Dichtung 21c abgedichtet wird. Durch diese Dichtung 21c fließt nur eine schwache Leckageströmung 21b, da das NDT-Gehäuse und das Zwischengehäuse 14 nicht fest miteinander verbunden werden können.

Um den Eintritt der Leckage 21 a in den Übergangsströmungskanal 33 zu ermöglichen und ein Einströmen der Gasströmung 20 über die Kavität 19 zu verhindern, liegt der statische Druck der Gasströmung 20 im Bereich des Eintritts in die Kavität 19 unterhalb des Drucks der Kühlluft 21b im Sekundärluftbereich 21d außerhalb des Ringraumes.

Wie Fig. 2 entnommen werden kann, stellt sich bei der aus dem Stand der Technik gemäß Fig. 1 bekannten Strömungsmaschine stromaufwärts der Vorderkanten 16 der Stützrippen 15 in Folge einer Verblockung der den Übergangsströmungskanal 33 durchströmenden Gasströmung auf Umfangspositionen, auf welchen die Stützrippen positioniert sind, ein Druckanstieg +Δp des statischen Drucks ein, wohingegen sich gemäß Fig. 2 auf Umfangspositionen zwischen benachbarten Stützrippen 15 ein Druckabfall -Δp des statischen Drucks einstellt. In Fig. 2 ist eine dimensionslose Umfangsrichtung u/t gezeigt, wobei t der Stützrippenteilung in Umfangsrichtung u entspricht.

Die in Fig. 2 durch gestrichelte Linien dargestellten Druckfelder des Druckanstiegs +Δp auf der Umfangsposition der Stützrippen 15 und des Druckabfalls -Δp auf der Umfangsposition zwischen benachbarten Stützrippen 15 jeweils stromaufwärts der Vorderkanten 16 der Stützrippen 15 reicht in die Kavität 19 hinein, sodass sich im Mündungsbereich der Kavität 19 und im Übergangsströmungskanal 33 eine verlustbehaftete Sekundärströmung 22 ausbildet. Weiter führt die Druckschwankung gemäß Fig. 2 in der Kavität zu einem höheren Druckgefälle zwischen der Gasströmung 20 und der Kühlluftströmung 21b, was letztendlich die Leckage erhöht und zu einem verschlechterten Wirkungsgrad der Strömungsmaschine führt.

Hiervon ausgehend liegt der vorliegenden Erfindung das Problem zu Grunde, ein Zwischengehäuse zu schaffen, mit Hilfe dessen der Wirkungsgrad gesteigert werden kann.

Dieses Problem wird durch ein Zwischengehäuse gemäß Anspruch 1 gelöst.

Erfindungsgemäß weist die radial außen liegende Begrenzungswand zumindest in einem Abschnitt stromaufwärts der Stützrippe eine sich in Umfangsrichtung verändernde Kontur auf.

Mit der Erfindung ist es möglich, der Ausbildung der sich nach dem Stand der Technik im Kühlluftströmungskanal einstellenden, verlustbehafteten Sekundärströmung effizient entgegen zu wirken. Da mit einem geringeren Druckgefälle zwischen der Gasströmung und der Kühlluftströmung gearbeitet werden kann, kann der Wirkungsgrad gegenüber dem Stand der Technik verbessert werden.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1: einen stark schematisierten, ausschnittsweisen Längsschnitt durch eine aus dem Stand der Technik bekannte Strömungsmaschine im Bereich eines Zwischengehäuses und damit Strömungskanals zwischen zwei Turbinenkomponenten;
- Fig. 2: einen Ausschnitt aus der Anordnung der Fig. 1 in radialer Blickrichtung;
- Fig. 3: einen stark schematisierten, ausschnittsweisen Längsschnitt durch eine Strömungsmaschine im Bereich eines erfindungsgemäßen Zwischengehäuses, das zwischen zwei Turbinenkomponenten positioniert ist;
- Fig. 4: ein Diagramm zur Verdeutlichung der Erfindung; und
- Fig. 5: ein weiteres Diagramm zur Verdeutlichung der Erfindung.

Die hier vorliegende Erfindung betrifft den Bereich mehrwelliger Strömungsmaschinen, insbesondere mehrwelliger Gastriebwerke, mit mehreren Verdichterkomponenten sowie mehreren Turbinenkomponenten. Der grundsätzliche Aufbau einer solchen Strömungsmaschine ist dem hier angesprochenen Fachmann geläufig und wurde bereits im Zusammenhang mit Fig. 1 beschrieben.

Die hier vorliegende Erfindung betrifft nun Details eines Zwischengehäuses 14 einer derartigen Strömungsmaschine, mithilfe derer der Eintritt einer in einem Kühlluftströmungskanal 19 geführten Kühlluftströmung in die vom Übergangsströmungskanal 33 des Zwischengehäuses 14 geführte Gasströmung verbessert werden kann, nämlich in einem Eintrittsbereich des Übergangsströmungskanals 33 stromaufwärts von im Übergangsströmungskanal 33 positionierten Stützrippen 15.

Die Erfindung ist sowohl bei einem Zwischengehäuse 14 einer zweiwelligen Strömungsmaschine, das sich zwischen einer Hochdruckturbine 11 sowie eine Niederdruckturbine 13 erstreckt, als auch bei einem Zwischengehäuse einer dreiwelligen Strömungsmaschine, das sich zwischen einer Hochdruckturbine und einer Mitteldruckturbine oder zwischen einer Mitteldruckturbine und einer Niederdruckturbine erstreckt, einsetzbar.

Fig. 3 zeigt einen Ausschnitt aus einer Strömungsmaschine im Bereich eines Zwischengehäuses 14, eines Übergangsströmungskanals 33 dieses Zwischengehäuses 14 und einer stromaufwärts des Übergangsströmungskanals 33 positionierten, im gezeigten Ausführungsbeispiel als Hochdruckturbine 11 ausgebildeten Turbinenkomponente, wobei gemäß Fig. 3 der Kühlluftströmungskanal 19 von radial außen in den Übergangsströmungskanal 33 mündet, nämlich stromaufwärts von Stützrippen 15, die im Übergangsströmungskanal 33 positioniert sind. Der Kühlluftströmungskanal 19 wird dabei von der Vorderkante 34 des Zwischengehäuses 14 abschnittsweise begrenzt.

Der Übergangsströmungskanal 33 wird radial innen von einer statorseitigen Begrenzungswand 23 und radial außen ebenfalls von einer statorseitigen Begrenzungswand 24 begrenzt.

An den Rotor 10 der Hochdruckturbine 11 grenzt radial außen eine Begrenzungswand 25 der Hochdruckturbine 11 an.

Um nun einen ungehinderten Eintritt der vom Kühlluftströmungskanal 19 geführten Kühlluft in die die Hochdruckturbine 11 verlassende und vom Übergangsströmungskanal 33 des Zwischengehäuses 14 geführte Gasströmung zu ermöglichen, kann die radial außen liegende Begrenzungswand 24 des Übergangsströmungskanals 33 zumindest in einem Abschnitt stromaufwärts der Stützrippen 15 mit einer sich in Umfangsrichtung verändernden Kontur versehen sein.

Vorzugsweise weist die radial außen liegende Begrenzungswand 24 des Übergangsströmungskanals 33 zumindest in einem Übergangsabschnitt zwischen der Vorderkante 34 des Zwischengehäuses 14 und dem Übergangsströmungskanals 33 eine sich in Umfangsrichtung verändernde Kontur auf.

Diese sich in Umfangsrichtung verändernde Kontur der radial außen liegenden Begrenzungswand 24 des Übergangsströmungskanals 33 kann sich gemäß Fig. 3 auch bis in einen Bereich stromabwärts der Vorderkanten 16 der Stützrippen 15 erstrecken, wobei Fig. 3 zwei an unterschiedlichen Umfangpositionen u/t ausgebildete Konturen 24 und 24' für die radial äußere Begrenzungswand des Übergangsströmungskanals 33 zeigt.

Die radial außen liegende Begrenzungswand 24 des Übergangsströmungskanals 33 verfügt im Eintrittsbereich des Übergangsströmungskanals 33 stromaufwärts der Vorderkanten 16 der Stützrippen 15 über einen Begrenzungswandabschnitt bzw. Begrenzungswandpunkt 26 mit minimalem Krümmungsradius und demnach maximaler Krümmung.

Die Kontur der radial außen liegenden Begrenzungswand 24 des Übergangsströmungskanals 33 verändert sich dabei in Umfangsrichtung u bzw. u/t derart, dass sich eine Axialposition (Axialrichtung x) und/oder einer Radialposition (Radialrichtung r) des Begrenzungswandabschnitts bzw. Begrenzungswandpunkts 26 mit minimalem Krümmungsradius in Umfangsrichtung u bzw. u/t verändert.

Vorzugsweise verändert sich in Umfangsrichtung sowohl die Axialposition als auch die Radialposition des Begrenzungswandpunkts 26 mit minimalem Krümmungsradius. In einer vereinfachten Ausführung der Erfindung ist es jedoch auch möglich, dass sich ausschließlich die Axialposition oder ausschließlich die Radialposition dieses Begrenzungswandpunkts 26 in Umfangsrichtung verändert.

Die Axialposition des Begrenzungswandpunkts 26 mit minimalem Krümmungsradius verändert sich in Umfangsrichtung u bzw. u/t derart, dass in etwa auf der Umfangsposition der Vorderkanten 16 der Stützrippen 15 dieser Begrenzungswandpunkt 26 in Axialrichtung x maximal stromaufwärts und in etwa auf einer Umfangsposition halber Teilung zwischen zwei benachbarten Stützrippen in Axialrichtung x maximal stromabwärts versetzt bzw. positioniert ist. Zwischen diesen maximalen stromaufwärtigen und stromabwärtigen Axialpositionen verändert sich die Axialposition des Begrenzungswandpunkts 26 in Umfangsrichtung kontinuierlich bzw. stetig.

Die Radialposition des Begrenzungswandpunkts 26 mit minimalem Krümmungsradius verändert sich in Umfangsrichtung u bzw. u/t derart, dass in etwa auf der Umfangsposition der Vorderkanten 16 der Stützrippen 15 dieser Begrenzungswandpunkt 26 in Radialrichtung r maximal nach radial außen und in etwa auf einer Umfangsposition halber Teilung zwischen zwei benachbarten Stützrippen 15 in Radialrichtung r maximal nach radial innen versetzt bzw. positioniert ist. Zwischen diesen maximalen radial inneren und radial äußeren Radialpositionen verändert sich die Radialposition des Begrenzungswandpunkts 26 in Umfangsrichtung kontinuierlich bzw. stetig.

Die in Fig. 3 gezeigte Kontur 24 der radial äußeren Begrenzungswand des Übergangsströmungskanals 33 entspricht der Kontur derselben in etwa auf der Umfangsposition einer Vorderkante 16 einer Stützrippe 15, wohingegen die in Fig. 3 gezeigte Kontur 24' der Kontur derselben in etwa auf einer Umfangsposition halber Teilung zwischen zwei benachbarten Stützrippen 15 entspricht.

Weitere Details hinsichtlich des Versatzes der Axialposition sowie Radialposition des Begrenzungswandpunkts 26 mit minimalem Krümmungsradius in Umfangsrichtung u bzw. u/t werden nachfolgend unter Bezugnahme auf Fig. 4 beschrieben.

In Fig. 4 ist auf der horizontal verlaufenden Achse ein betragsmäßiges Verhältnis Δx/x_{KS} zwischen dem Axialabstand Δx (siehe Fig. 3) der stromabwärtigen Axialposition und der maximal stromaufwärtigen Axialposition des Begrenzungswandpunkts 26 mit minimalem Krümmungsradius und dem Axialabstand Δ_{KS} (siehe Fig. 3) eines stromabwärtigen Endes 27 der radial außenliegenden Begrenzungswand 25 der stromaufwärts des Übergangskanals 33 positionierten Turbinenkomponente 11 und der Vorderkante 16 der Stützrippen 15 aufgetragen. Weiterhin ist in Fig. 4 auf der horizontal verlaufenden Achse ein betragsmäßiges Verhältnis Δr/x_{KS} zwischen dem Radialabstand Δr (siehe Fig. 3) der maximal radial äußeren Radialposition und der radial inneren Radialposition des Begrenzungswandpunkts 26 mit minimalem Krümmungsradius und diesem Axialabstand x_{KS} aufgetragen. Wie bereits erwähnt, entspricht x_{KS} (siehe Fig. 3) dem Abstand zwischen dem stromabwärtigen Ende 27 der radial außenliegenden Begrenzungswand 25 der Hochdruckturbine 11 und der Vorderkante 16 der Stützrippen 15.

Auf der vertikal verlaufenden Achse ist in Fig. 4 die dimensionslose Umfangsrichtung u/t aufgetragen, wobei auf den Umfangspositionen u/t=0 und u/t=1 jeweils eine Vorderkante 16 einer Stützrippe 15 positioniert ist, und wobei eine Umfangsposition u/t=0.5 einer Umfangsposition in der Mitte zwischen zwei benachbarten Stützrippen 15 entspricht.

So kann Fig. 4 entnommen werden, dass sich die Verhältnisse Δx/x_{KS} und Δr/x_{KS} in dimensionsloser Umfangsrichtung u/t gesehen zwischen zwei benachbarten Stützrippen 15 kontinuierlich verändern, wobei auf der Umfangsposition u/t=0.5 von in etwa halber Teilung zwischen zwei benachbarten Stützrippen 15 das Verhältnis Δx/x_{KS} und damit der Versatz der Axialposition des Begrenzungswandpunkts 26 mit minimalem Krümmungsradius nach stromabwärts sowie das Verhältnis Δr/x_{KS} und damit der Versatz der Radialposition des Begrenzungswandpunkts 26 mit minimalem Krümmungsradius nach radial innen am größten sind, und in etwa auf den Umfangspositionen u/t=0 und u/t=1, auf denen die Vorderkanten 16 der Stützrippen 15 positioniert sind, diese Verhältnisse und damit Versatze am Kleinsten sind.

Der Bereich 28 der Fig. 4 visualisiert einen bevorzugten Gültigkeitsbereich für das sich in Umfangsrichtung u bzw. u/t verändernde Verhältnis Δx/x_{KS} und/oder Δr/x_{KS} und damit den sich in Umfangsrichtung u bzw. u/t verändernden Versatz der Axialposition und/oder der Radialposition des Begrenzungswandpunkts 26 mit minimalem Krümmungsradius.

Die Verhältnisse Δx/x_{KS} und Δr/x_{KS} betragen bis zu 40%.

Die Verhältnisse Δx/x_{KS} und Δr/x_{KS} betragen auf der Umfangsposition u/t=0.5 von in etwa halber Teilung zwischen zwei Stützrippen 15 maximal 40% und minimal 2%. Die Verhältnisse Δx/X_{KS} und Δr/x_{KS} betragen auf den Umfangspositionen u/t=0 und u/t=1 0%. Dazwischen verändern sich diese Verhältnisse Δx/x_{KS} und Δr/x_{KS} kontinuierlich, steig und vorzugsweise nicht linear.

Insbesondere beträgt das sich in Umfangsrichtung u bzw. u/t verändernde Verhältnis Δx/s_{KS} auf der Umfangsposition u/t=0.5 von in etwa halber Teilung zwischen zwei Stützrippen 15 insbesondere zwischen 2% und 25%.

Das sich in Umfangsrichtung u bzw. u/t verändernde Verhältnis Δr/x_{KS} beträgt auf der Umfangsposition u/t=0.5 von in etwa halber Teilung zwischen zwei Stützrippen 15 insbesondere zwischen 2% und 5%.

Die Kurve 29 innerhalb des Bereichs 28 visualisiert das bevorzugte, sich in Umfangsrichtung verändernde Verhältnis Δx/x_{KS} und damit den sich in Umfangsrichtung verändernden Versatz der Axialposition des Begrenzungswandpunkts 26 mit minimalem Krümmungsradius, wobei gemäß der Kurve 29 der Versatz der Axialposition im Bereich halber Teilung zwischen zwei benachbarten Stützrippen am Größten ist und das Verhältnis Δx/x_{KS} in etwa 20% beträgt.

Die Kurve 30 innerhalb des Bereichs 28 verdeutlicht das bevorzugte, sich in Umfangsrichtung verändernde Verhältnis Δr/x_{KS} und damit den sich in Umfangsrichtung verändernden Versatz der Radialposition des Begrenzungswandpunkts 26 mit minimalem Krümmungsradius, wobei bei in etwa halber Teilung zwischen benachbarten Stützrippen das Verhältnis Δr/x_{KS} in etwa 2.5% beträgt und der Versatz der Radialposition im Bereich halber Teilung zwischen zwei benachbarten Stützrippen am Größten ist.

In Umfangsrichtung gesehen verändern sich der Versatz der Axialposition des Begrenzungswandpunkts 26 mit minimalem Krümmungsradius und der Versatz der Radialposition des Begrenzungswandpunkts 26 mit minimalem Krümmungsradius bzw. die obigen Verhältnisse Δx/x_{KS} und Δr/x_{KS} jeweils kontinuierlich bzw. stetig und vorzugsweise nicht linear.

Fig. 5 visualisiert den Effekt der erfindungsgemäßen Konturierung der radial außen liegenden Begrenzungswand 24 des Übergangsströmungskanals 33 wobei in Fig. 5 auf der horizontal verlaufenden Achse ein Verhältnis (p-pₘ)/pₘ zwischen der Differenz (p-pₘ) des statischen Drucks p der Gasströmung im Übergangsströmungskanal 14 und dem Mittelwert pₘ dieses statischen Drucks und dem Mittelwert pₘ aufgetragen ist, und wobei auf der vertikal verlaufenden Achse die dimensionslose Umfangsrichtung u/t aufgetragen ist.

Die Kurve 31 der Fig. 5 entspricht einem sich nach dem Stand der Technik einstellenden Verlauf des Verhältnisses (p-pₘ)/pₘ und die Kurve 32 dem sich nach der Erfindung einstellenden Verlauf des Verhältnisses (p-pₘ)/pₘ.

Fig. 5 kann entnommen werden, dass mit der Erfindung ein verbesserter, gleichförmiger Druckverlauf des statischen Drucks in Umfangsrichtung bereitgestellt werden kann, wodurch der Ausbildung einer Sekundärströmung im Mündungsabschnitt des Kühlluftströmungskanals 19 in den Übergangsströmungskanal 33 effektiv entgegengewirkt werden kann. Dadurch kann ein ungehinderter Eintritt der Kühlluftströmung in den Übergangsströmungskanal 33 gewährleistet werden, wodurch der Wirkungsgrad der Strömungsmaschine verbessert werden kann. Weiterhin kann die Strömung im Übergangsströmungskanal 33 zwischen benachbarten Stützrippen 15 verbessert werden.

## Patentansprüche

1. Gehäuse (14) eines Gastriebwerks mit einer radial innen liegenden Begrenzungswand (23) und mit einer radial außen liegenden Begrenzungswand (24,24'), mit einem Übergangsströmungskanal (33), der durch die Begrenzungswände (23, 24, 24') gebildet ist und in dem mindestens eine Stützrippe (15) positioniert ist, die eine Vorderkante (16), eine Hinterkante (17) sowie sich zwischen der Vorderkante (16) und der Hinterkante (17) erstreckende, eine den Übergangsströmungskanal (33) durchströmende Gasströmung führende Seitenwände (18) aufweist, wobei die radial außen liegende Begrenzungswand (24) zumindest in einem Abschnitt stromaufwärts der Stützrippe (15) eine sich in Umfangsrichtung verändernde Kontur aufweist, und wobei sich die Kontur der radial außen liegenden Begrenzungswand (24) derart verändert, dass sich eine Axial- und/oder Radialposition eines Begrenzungswandabschnitts bzw. eines Begrenzungswandpunkts (26) mit minimalem Krümmungsradius in Umfangsrichtung verändert,
**dadurch gekennzeichnet, dass** das Gehäuse (14) ein Zwischengehäuse (14) von Turbinen (11, 13) des Gastriebwerks ist, wobei
- sich die Axialposition des Begrenzungswandabschnitts bzw. Begrenzungswandpunkts (26) mit minimalem Krümmungsradius in Umfangsrichtung derart verändert, dass auf der Umfangsposition von Vorderkanten (16) der Stützrippen (15) dieser Begrenzungswandpunkt (26) maximal stromaufwärts und in etwa auf einer Umfangsposition halber Teilung zwischen zwei benachbarten Stützrippen maximal stromabwärts positioniert ist; und/oder
- sich die Radialposition des Begrenzungswandabschnitts bzw. Begrenzungswandpunkts (26) mit minimalem Krümmungsradius in Umfangsrichtung derart verändert, dass in etwa auf der Umfangsposition von Vorderkanten (16) der Stützrippen (15) dieser Begrenzungswandpunkt (26) maximal radial außen und in etwa auf einer Umfangsposition halber Teilung zwischen zwei benachbarten Stützrippen maximal radial innen positioniert ist.

2. Gehäuse (14) nach Anspruch 1, **dadurch gekennzeichnet, dass** die radial außen liegende Begrenzungswand (24) des Übergangsströmungskanals (33) zumindest in einem Übergangsabschnitt zwischen einer Vorderkante (34) des Zwischengehäuses (14) und dem Übergangsströmungskanals (33) eine sich in Umfangsrichtung verändernde Kontur aufweist.

3. Gehäuse (14) nach einem der vorhergehenden Ansprüche, **dadurch gekennzeichnet, dass** ein betragsmäßiges Verhältnis zwischen dem Axialabstand der stromabwärtigen und der maximal stromaufwärtigen Axialposition des Begrenzungswandpunkts (26) mit minimalem Krümmungsradius und dem Axialabstand eines strömabwärtigen Endes (27) einer radial außen liegenden Begrenzungswand (25) einer stromaufwärts des Übergangsströmungskanals (33) positionierten Turbinenkomponente (11) und der Vorderkante (16) der Stützrippen (15) bis zu 40% beträgt.

4. Gehäuse (14) nach Anspruch 3, **dadurch gekennzeichnet, dass** das Verhältnis bis zu 25% beträgt.

5. Gehäuse (14) nach einem der vorhergehenden Ansprüche, **dadurch gekennzeichnet, dass** ein betragsmäßiges Verhältnis zwischen dem Radilabstand der maximal radial äußeren und der radial inneren Radialposition des Begrenzungswandpunkts (26) mit minimalem Krümmungsradius und dem Axialabstand zwischen einem strömabwärtigen Ende (27) einer radial außen liegenden Gehäusewand (25) einer stromaufwärts des Übergangsströmungskanals (33) positionierten Turbinenkomponente (11) und der Vorderkante (16) der Stützrippen (15) bis zu 40% beträgt.

6. Gehäuse (14) nach Anspruch 5, **dadurch gekennzeichnet, dass** das Verhältnis bis zu 5% beträgt.

## Claims

1. A housing (14) of a gas engine having a radially inner boundary wall (23) and having a radially outer boundary wall (24, 24'), having a crossflow channel (33) which is formed by the boundary walls (23, 24, 24') and in which there is positioned at least one supporting rib (15) that has a leading edge (16), a trailing edge (17) and also side walls (18) extending between the leading edge (16) and the trailing edge (18) and guiding a gas flow flowing through the crossflow channel (33), wherein the radially outer boundary wall (24) has at least in a section upstream of the supporting rib (15) a contour that changes in the peripheral direction, and wherein the contour of the radially outer boundary wall (24) changes in such a way that an axial and/or radial position of a boundary-wall section or a boundary-wall point (26) with a minimum radius of curvature changes in the peripheral direction,
**characterised in that** the housing (14) is an intermediate housing (14) of turbines (11, 13) of the gas engine, wherein
- the axial position of the boundary-wall section or boundary-wall point (26) with a minimum radius of curvature changes in the peripheral direction in such a way that this boundary-wall point (26) is positioned maximally upstream at the peripheral position of leading edges (16) of the supporting ribs (15) and maximally downstream substantially at a peripheral position of a half pitch between two adjacent supporting ribs; and/or
- the radial position of the boundary-wall section or boundary-wall point (26) with a minimum radius of curvature changes in the peripheral direction in such a way that this boundary-wall point (26) is positioned maximally radially outwards substantially at the peripheral position of leading edges (16) of the supporting ribs (15) and maximally radially inwards substantially at a peripheral position of a half pitch between two adjacent supporting ribs.

2. A housing (14) according to claim 1, **characterised in that** the radially outer boundary wall (24) of the crossflow channel (33) has, at least in a crossover section between a leading edge (34) of the intermediate housing (14) and the crossflow channel (33), a contour that changes in the peripheral direction.

3. A housing (14) according to one of the preceding claims, **characterised in that** an absolute-value ratio between the axial spacing of the downstream and the maximally upstream axial position of the boundary-wall point (26) with a minimum radius of curvature and the axial spacing of a downstream end (27) of a radially outer boundary wall (25) of a turbine component (11), positioned upstream of the crossflow channel (33), and the leading edge (16) of the supporting ribs (15) amounts to up to 40%.

4. A housing (14) according to claim 3, **characterised in that** the ratio amounts to up to 25%.

5. A housing (14) according to one of the preceding claims, **characterised in that** an absolute-value ratio between the radial spacing of the maximally radially outer and the radially inner radial position of the boundary-wall point (26) with a minimum radius of curvature and the axial spacing between a downstream end (27) of a radially outer housing wall (25) of a turbine component (11), positioned upstream of the crossflow channel (33), and the leading edge (16) of the supporting ribs (15) amounts to up to 40%.

6. A housing (14) according to claim 5, **characterised in that** the ratio amounts to up to 5%.

## Revendications

1. Carter (14) d'une turbine à gaz comprenant une paroi de délimitation située radialement à l'intérieur (23) et une paroi de délimitation située radialement à l'extérieur (24, 24'), un canal d'écoulement transitoire (33) formé par les parois de délimitation (23, 24, 24') et dans lequel est positionnée au moins une nervure de soutien (15) qui présente une arête avant (16), une arête arrière (17) ainsi que des parois latérales (18) s'étendant entre l'arête avant (16) et l'arête arrière (17) et conduisant le courant de gaz s'écoulant à travers le canal d'écoulement transitoire (33), la paroi de délimitation située radialement à l'extérieur (24) présentant un contour qui se modifie dans le sens périphérique du moins dans un tronçon en amont de la nervure de soutien (15), et le contour de la paroi de délimitation située radialement à l'extérieur (24) se modifiant de telle façon qu'une position axiale et/ou radiale d'un tronçon de paroi de délimitation ou d'un point (26) de la paroi de délimitation d'un rayon de courbure minimal se modifie dans le sens périphérique,
**caractérisé en ce que**
le carter (14) est un carter intermédiaire (14) de turbines (11,13) de la turbine à gaz,
- la position axiale du tronçon de paroi de délimitation ou du point (26) de la paroi de délimitation d'un rayon de courbure minimal se modifie dans le sens périphérique de telle façon que, sur la position périphérique d'arêtes avant (16) des nervures de soutien (15), ce point (26) est positionné le plus en amont et approximativement sur une position périphérique d'une demi-graduation entre deux nervures de soutien voisines les plus en aval ; et/ou
- la position radiale du tronçon de paroi de délimitation ou le point (26) de la paroi de délimitation d'un rayon de courbure minimal se modifie dans le sens périphérique de telle façon qu'approximativement sur la position périphérique d'arêtes avant (16) des nervures de soutien (15), ce point (26) est positionné au maximum radialement à l'extérieur et approximativement sur une position périphérique de demi-graduation entre deux nervures de soutien voisines au maximum radialement à l'intérieur.

2. Carter (14) selon la revendication 1, **caractérisé en ce que** la paroi de délimitation (24), située radialement à l'extérieur, du canal d'écoulement transitoire (33) présente, du moins dans un tronçon transitoire entre une arête avant (34) du carter intermédiaire (14) et le canal d'écoulement transitoire (33), un contour qui se modifie dans le sens périphérique.

3. Carter (14) selon l'une quelconque des revendications précédentes, **caractérisé en ce que** la valeur du rapport entre la distance axiale de la position axiale aval et de la position axiale la plus en amont du point (26) de la paroi de délimitation d'un rayon de courbure minimal et la distance axiale d'une extrémité aval (27) d'une paroi de délimitation (25) située radialement à l'extérieur d'un composant de turbine (11) positionné en amont du canal d'écoulement transitoire (33) et de l'arête avant (16) des nervures de soutien (15) peut aller jusqu'à 40 %.

4. Carter (14) selon la revendication 3, **caractérisé en ce que** ce rapport peut aller jusqu'à 25 %.

5. Carter (14) selon l'une quelconque des revendications précédentes, **caractérisé en ce que** la valeur du rapport entre la distance radiale de la position radialement la plus à l'extérieur et de la position radiale radialement à l'intérieur du point (26) de la paroi de délimitation d'un rayon de courbure minimal et la distance axiale d'une extrémité aval (27) d'un paroi de carter (25) située radialement à l'extérieur d'un composant de turbine (11) positionné en amont du canal d'écoulement transitoire (33) et de l'arête avant (16) des nervures de soutien (15) peut aller jusqu'à 40 %.

6. Carter (14) selon la revendication 5, **caractérisé en ce que** ce rapport peut aller jusqu'à 5 %.
